# EUROPÄISCHE PATENTSCHRIFT

(11) **EP 2 160 555 B1**
(45) Veröffentlichungstag und Bekanntmachung des Hinweises auf die Patenterteilung: **04.03.2020**
(21) Anmeldenummer: 08761144.8
(22) Anmeldetag: 18.06.2008
(51) Int. Cl.: F25D 23/06, F25D 25/02

(54) **HAUSHALTS-KÄLTEGERÄT MIT EINBAUTEIL**
HOUSEHOLD REFRIGERATION DEVICE WITH INSERTION PART
APPAREIL ÉLECTRO-MÉNAGER FRIGORIFIQUE COMPRENANT UNE PARTIE ENCASTRÉE

(30) Priorität: 25.06.2007 DE 102007029187
(43) Veröffentlichungstag der Anmeldung: 10.03.2010
(73) Patentinhaber: BSH Hausgeräte GmbH, 81739 München (DE)
(72) Erfinder: GÜTTINGER, Marc-Oliver, 89542 Herbrechtingen (DE)
(86) Internationale Anmeldenummer: PCT/EP2008/057679
(87) Internationale Veröffentlichungsnummer: WO 2009/000718

(56) Entgegenhaltungen:
- EP-A- 1 655 564
- DE-B- 1 064 083
- DE-U1- 29 815 932
- DE-U1-202006 013 710
- GB-A- 815 220
- KR-B1- 100 726 453

## Beschreibung

Die vorliegende Erfindung betrifft ein Kältegerät mit einem Einbauteil, insbesondere die Aufhängung eines Einbauteiles an einem Innenbehälter des Kältegerätes.

DE 1 064 083 offenbart einen Kühlschrank mit einem Rost, der in Gleitschienen mit U-förmigen Profil geführt wird, wobei im Inneren des U-förmigen Profils ein federnder Anschlag angeordnet ist, der mit einem Stab des Rostes in der Weise zusammenarbeitet, dass er beim Einschieben des Rostes federnd an ihm anliegt und sich beim Herausziehen des Rostes gegen einen Anschlag des Roststabes legt.

KR 100726453 B1 offenbart ein Kältegerät mit einem Hauptkörper mit Aufbewahrungskammern, Fachbodeneinheiten zur Definition von Ablagekompartiments, und Fachbodenstützteilen, die mit Nuten ausgebildet sind. Jede der Fachbodeneinheiten hat ein Panel für Nahrungsmittel, und mindestens einen Stopper, der separat für das Panel bereitgestellt ist und in die Nut zum Verhindern einer Bewegung des Panels in eine Längenrichtung des Fachbodenstützteils eingesetzt ist.

DE 298 15 932 U1 offenbart ein Kühlgerät mit einem von einer Tür verschließbaren, zumindest einen Kühlraum aufnehmenden wäremisolierenden Gehäuse, welches von einer Außenverkleidung und einer wärmeisolierenden Innenverkleidung gebildet ist, welche kühlraumseitig an ihren Seitenwänden mit Tragleisten ausgestattet sind, auf welchen sich Kühlgutablagen mit seitlichen Vorsprüngen abstützen und an welchen ihrem türfernen Ende eine gegenüber der Auflagefläche der Tragleisten abgesenkte Aufnahme nachgeordnet ist, in welche als türferne Vorsprünge dienende Zapfen einbringbar sind, wobei die Aufnahme als Führungskulisse ausgebildet ist, welche die Zapfen der Kühlgutablage in deren positionsrichtigen Endlage kraftschlüssig zu halten vermag.

DE 20 2006 013 710 U1 offenbart ein Kältegerät mit einem Innenbehälter und einem in mehrere Bereiche unterteilten Innenraum, der durch einen Verdampfer gekühlt wird, wobei die Bereiche durch wenigstens eine Verdampferebene von einander getrennt sind, wobei an den Seitenwänden des Innenbehälters eine Aufnahme in einer ersten Rasteinrichtung vorgesehen ist, wobei an der Verdampferebene oder der Aufnahme Aufsteckteile mit einer zweiten Rasteinrichtung angebracht sind und die erste Rasteinrichtung mit der zweiten Rasteinrichtung eine Rastverbindung eingeht.

EP 1 655 564 A1 offenbart ein Kältegerät mit einer Tür, einem Verdampferfachboden und einem Halter, wobei der Halter an der Seite des Verdampferfachbodens neben der Tür befestigt ist, wobei der Halter einen stabförmigen Körper mit Vorsprüngen und/oder Rücksprüngen aufweist, um den Halter an gegenüberliegenden Wänden des Kältegeräts zu befestigen.

Der Innenbehälter eines Kältegeräts ist herkömmlicherweise aus einem Stück Flachmaterial durch Tiefziehen geformt, wobei in demselben Tiefziehprozess auch Rippen, die als Auflage für in dem Innenbehälter zu montierende Einbauteile dienen sollen, ausgeformt werden. Um eine Fixierung von Einbauteilen im Innenbehälter zu ermöglichen, ist es auch bekannt, beim Tiefziehen von den Seitenwänden ins Innere des Innenbehälters vorspringende Nocken oder Zapfen zu formen, die später in eine Ausklinkung des Einbauteiles eingreifen. Da das Ausgangsmaterial bereits im Bereich der Seitenwände stark gestreckt ist und beim Ausformen der Nocken ein weiteres Mal gestreckt wird, kann die Wandstärke des Innenbehälters im Bereich der Nocken sehr gering werden, so dass die erforderliche mechanische Belastbarkeit nicht gegeben ist. Wenn der Innenbehälter mit Außenwandteilen zu einem Korpus zusammengefügt worden ist und dieser ausgeschäumt wird, kann es außerdem vorkommen, dass der Nocken nur unvollständig mit Schaum ausgefüllt wird, so dass er auch nicht durch den Schaum stabilisiert wird. Ein solcher Nocken kann im Betrieb des Gerätes leicht beschädigt werden, doch sind Schäden an dem Nocken kaum reparabel.

Aufgabe der vorliegenden Erfindung ist daher, ein Kältegerät mit einem Innenbehälter anzugeben, an dem ein Einbauteil sicher verankert werden kann, der einfach und preiswert zu fertigen und dennoch robust ist.

Die Aufgabe wird dadurch gelöst, dass bei einem Kältegerät mit einem Innenbehälter, der an Seitenwänden einander gegenüberliegende höhengleich angeordnete und länglich ausgebildete Auflager trägt, und auf denen sich ein Einbauteil abstützt, wobei eines der Auflager wenigstens lokal eine Aussparung aufweist, die mit einem Rastelement des Einbauteiles formschlüssig zusammenwirkt- Das Einformen eines Auflagers z.B. in Form eines Rippenabschnitts in den Innenbehälter erfordert lokal eine wesentlich geringere Streckung des Materials als die Formung eines isolierten Nockens oder Zapfens, so dass das länglich ausgebildete Auflager per se eine im Mittel höhere Wandstärke als ein Nocken vergleichbarer Höhe aufweist. In Höhe der Aussparung ist die Streckung des Materials sogar noch geringer als in anderen Bereichen der Rippe, so dass dieser Bereich leicht mit einer relativ hohen Wandstärke zu fertigen ist und den im Betrieb des Kältegerätes auftretenden Belastungen gut Stand hält.

Die Auflager können als paarweise einander gegenüberliegende Rippen, die sich über die Tiefe des Innenbehälters erstrecken ausgebildet sein. Genauso ist es denkbar, die Auflager als abschnittsweise über die Tiefe des Innenbehälters angeordnete Rippenelemente oder rippenähnlich auszubilden.

Um das Einbauteil an dem länglichen Auflagern in jeder Raumrichtung zu fixieren, ist an dem Einbauteil vorzugsweise ein Nut geformt, die das Auflager am Innenbehälter umgreift.

Das Rastelement kann dann zweckmäßigerweise an einem aus einer Wand der Nut freigeschnittenen elastischen Rastvorsprung in Form einer Zunge angeordnet sein.

Eine einer offenen Vorderseite des Innenbehälters zugewandte Wand der Aussparung ist vorzugsweise senkrecht zu den Seitenwänden des Innenbehälters orientiert. So hängt es allein von der Kontur des in die Aussparung eingreifenden Rastvorsprunges ab, ob das Einbauteil in Längsrichtung der Rippen leicht, schwer oder gar nicht aus dem Innenbehälter wieder herausgezogen werden kann.

Das Einbauteil kann beispielsweise ein Kühlgutträger sein, aber auch ein Rost, der zum Beispiel einen im dem Innenbehälter aufgenommenen Auszugkasten überdeckt und dabei einen Luftaustausch zwischen dem Inneren des Auszugkastens und dem übrigen Innenraum des Kältegerätes zulässt.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine auseinandergezogene perspektivische Ansicht eines Innenbehälters und zweier Einbauteile gemäß der vorliegenden Erfindung;
- Fig. 2: eine partielle Seitenansicht eines Einbauteiles;
- Fig. 3: einen Schnitt entlang der Ebene III-III aus Fig. 2;
- Fig. 4: einen Schnitt entlang der Ebene IV-IV der Fig. 2;
- Fig. 5: eine zu Fig. 2 analoge Seitenansicht gemäß einer abgewandelten Ausgestaltung;
- Fig. 6: einen Schnitt entlang der Ebene VI-VI der Fig. 5;
- Fig. 7: eine zu Fig. 2 analoge Seitenansicht gemäß einer weiteren abgewandelten Ausgestaltung; und
- Fig. 8: einen Schnitt entlang der Ebene VIII-VIII der Fig. 7.

Fig. 1 zeigt in einer perspektivischen Ansicht einen in an sich bekannter Weise aus thermoplastischem Flachmaterial durch Tiefziehen geformten Innenbehälter 1 für ein Kältegerät von im Wesentlichen quaderförmigen Gestalt mit einer offenen Vorderseite und einander gegenüberliegenden Seitenwänden 2, 3. An den Seitenwänden 2, 3 sind sich in gleicher Höhe paarweise gegenüberliegend Paare von sich horizontal erstreckenden Rippen 4 geformt. Jede Rippe ist mit einer sich von oben nach unten über ihre gesamte Breite erstreckenden Aussparung 5 versehen. Wie man sich leicht vorstellen kann, ist die Streckung, die das Material des Innenbehälters 1 beim Tiefziehen erfährt, im Bereich der Aussparung 5 jeweils kleiner als in den davor und dahinter angrenzenden Bereichen der Rippen 4, so dass die Wandstärke des Innenbehälters 1 im Bereich der Aussparungen 5 eher größer als auf dem Rest der Rippen 4 ist.

Als Beispiele für an den Rippen 4 zu montierende Einbauteile sind ein Kühlgutträger 6 und ein Rost 7 gezeigt.

Der Kühlgutträger 6 ist im Wesentlichen zusammengesetzt aus einer Glasplatte 8 und einem die Glasplatte 8 einfassenden viereckigen Rahmen 9 mit zwei Längsprofilen 10, die an ihren Außenseiten jeweils eine seitlich offene Nut 11 zum Aufschieben auf die Rippen 4 bilden.

Der Rost 7 kann zum Beispiel ein einstückiges Spritzgussteil aus Kunststoff sein, das ebenfalls an seinen seitlichen Rändern mit Nuten 11 versehen ist.

Fig. 2 zeigt eine partielle Seitenansicht eines Einbauteiles. (Im Folgenden wird nicht zwischen Kühlgutträger 6 und Rost 7 unterschieden, da die Gestaltung der Nuten 11 bei beiden die gleiche ist). Die Nut 11 oben und unten begrenzende Rippen sind mit 12 bzw. 13 bezeichnet. In einer die Rippen 12, 13 verbindenden Bodenwand 14 der Nut ist eine Zunge 15 freigeschnitten, die an ihrem freien Ende mehrere Rastnasen 16 trägt. Das freie Ende der Zunge 15 ist der Rückwand des Innenbehälters 1 zugewandt.

Wie in Fig. 3 gezeigt, haben die Rastnasen 16 jeweils eine trapezförmige Kontur mit einer der Rückwand des Innenbehälters 1 zugewandten schrägen Flanke 17 und einer senkrecht zur Längsrichtung der Rippen 4 orientierten, der offenen Vorderseite des Innenbehälters 1 zugewandten Flanke 18.

Wenn beim Montieren des Einbauteiles die Nuten 11 auf die Rippen 4 aufgeschoben werden, treffen die schrägen Flanken 17 jeweils zunächst auf eine schräge Stirnfläche 19 der Rippen 4, so dass die Zungen 15 elastisch ausgelenkt werden. Wenn sie die Aussparungen 5 erreichen, schnappen die Rastnasen 16 darin elastisch ein, und ihre Flanken 18 kommen an einer ebenfalls senkrecht zur Längsrichtung der Rippen 4 orientierten Flanke 20 der Aussparungen 5 zur Anlage. Aufgrund der Orientierung der Flanken 18, 20 werden die Zungen 15 nicht wieder ausgelenkt, wenn an dem Einbauteil gezogen wird. Da außerdem die Aussparungen 5 oben und unten durch die Rippen 12, 13 verdeckt sind, ist es auch nicht möglich, ein Werkzeug in die Aussparungen 5 einzuführen, um die Verriegelung des Einbauteiles darin zu lösen.

Wenn eine lösbare Verankerung des Einbauteiles in den Aussparungen 5 gewünscht ist, kann die Flanke 18 auch abgeschrägt sein. Ob die Verriegelung lösbar oder unlösbar sein soll, hängt zweckmäßigerweise vom Typ des Einbauteiles ab. Die Aussparungen 5 ermöglichen sowohl eine lösbare als auch eine unlösbare Verankerung.

Um einerseits eine feste, durch Ziehen am Einbauteil nicht zu lösende Verriegelung des Einbauteiles an den Rippen zu ermöglichen, andererseits diese Verriegelung auch wieder lösen zu können, ist gemäß der in Fig. 5 gezeigten Ausgestaltung an der Bodenwand 14 spiegelbildlich zu der Zunge 15 eine zweite Zunge 21 freigeschnitten. Wie der Schnitt der Fig. 6 zeigt, ist das freie Ende dieser Zunge 21 in entspanntem Zustand von der Rippe 4 ins Innere des Behälters 1 hinein abgespreizt. Indem die Zunge 21 mit der Hand gegen die Rippe 4 gedrückt wird, wird die Zunge 15 von der Rippe abgespreizt, und die Rastnasen 16 lösen sich aus der Aussparung 5. So kann das Einbauteil aus dem Innenbehälter 1 wieder herausgezogen werden.

Einer in Fig. 7 und 8 gezeigten zweiten Abwandlung zufolge sind die Rastnasen 16 von einer aus der Bodenwand 14 der Nut freigeschnittenen Zunge 22 getragen, deren freies Ende der Vorderseite des Innenbehälters 1 zugewandt ist und einen über die Rastnasen 16 hinaus verlängerten, ins Innere des Innenbehälters 1 hinein gekröpften Abschnitt 23 aufweist. Indem ein Benutzer den gekröpften Abschnitt 23 greift, kann er ebenfalls die Rastnasen 16 aus der Aussparung 5 lösen und so das Einbauteil entfernen.

## Patentansprüche

1. Haushalts-Kältegerät mit einem Innenbehälter (1), der an seinen Seitenwänden (2, 3) einander gegenüberliegende höhengleich angeordnetes und länglich ausgebildetes Auflager trägt, auf denen sich ein Einbauteil abstützt, wobei eines der Auflager mindestens lokal eine Aussparung (5) aufweist, die mit einem Rastelement des Einbauteils formschlüssig zusammenwirkt, **dadurch gekennzeichnet, dass** das Einbauteil an seinen seitlichen Rändern mit Nuten (11) versehen ist, die Nuten (11) oben und unten begrenzende Rippen (12, 13) und eine die Rippen (12, 13) verbindende Bodenwand (14) mit einer freigeschnittenen Zunge (15) aufweist, und dass das freie Ende der Zunge (15) der Rückwand des Innenbehälters (1) zugewandt ist und mehrere Rastnasen (16) trägt.

2. Haushalts-Kältegerät nach Anspruch 1, **dadurch gekennzeichnet, dass** die Auflager an den Innenbehälter (1) einstückig mit angeformt sind.

3. Haushalts-Kältegerät nach Anspruch 1 oder 2, **dadurch gekennzeichnet, dass** die Auflager über die Tiefe des Innenbehälters (1) abschnittsweise angeordnet sind.

4. Haushalts-Kältegerät nach einem der Ansprüche 1 bis 3, **dadurch gekennzeichnet, dass** die Auflager als paarweise einander gegenüberliegende Rippen (4) ausgebildet sind.

5. Haushalts-Kältegerät nach einem der Ansprüche 1 bis 4, **dadurch gekennzeichnet, dass** das Rastelement als federnder Rastvorsprung ausgebildet ist, der in die lokale, in das Auflager mit eingeformte Aussparung (5) eingreift.

6. Haushalts-Kältegerät nach Anspruch 1, **dadurch gekennzeichnet, dass** an dem Einbauteil eine Nut (11) geformt ist, die das Auflager des Innenbehälters (1) umgreift.

7. Haushalts-Kältegerät nach einem der Ansprüche 1 bis 6, **dadurch gekennzeichnet, dass** der Rastvorsprung an einer aus einer Wand (14) der Nut (11) freigeschnittenen elastischen Zunge (15, 22) angeordnet ist.

8. Haushalts-Kältegerät nach einem der vorhergehenden Ansprüche, **dadurch gekennzeichnet, dass** eine einer offenen Vorderseite des Innenbehälters (1) zugewandte Wand (20) der Aussparung (5) senkrecht zu den Seitenwänden (2, 3) des Innenbehälters (1) orientiert ist.

9. Haushalts-Kältegerät nach einem der vorhergehenden Ansprüche, **dadurch gekennzeichnet, dass** das Einbauteil ein Kühlgutträger (6) ist.

10. Haushalts-Kältegerät nach einem der Ansprüche 1 bis 8, **dadurch gekennzeichnet, dass** das Einbauteil ein Rost (7) ist.

## Claims

1. Household refrigeration device having an inner container (1) which on the side walls (2, 3) thereof supports elongate contact supports lying opposite each other, at the same height, and on which an insertion part is supported, wherein one of the contact supports has a recess (5), at least locally, which works together in a form-fit manner with a locking element of the insertion part, **characterised in that** on its lateral edges the insertion part is provided with grooves (11), has fins (12, 13) bounding the top and bottom of the grooves (11) and a base wall (14), with a punched tongue (15), connecting the fins (12, 13), and that the free end of the tongue (15) is facing the rear wall of the inner container (1) and supports a number of catch tappets (16).

2. Household refrigeration device according to claim 1, **characterised in that** the contact supports on the inner container (1) are formed jointly from a single piece.

3. Household refrigeration device according to claim 1 or 2, **characterised in that** the contact supports are arranged in sections over the depth of the inner container (1).

4. Household refrigeration device according to one of claims 1 to 3, **characterised in that** the contact supports are realized as a pair of fins (4) lying opposite each other.

5. Household refrigeration device according to one of claims 1 to 4, **characterised in that** the locking element is realized as a spring-like catch tappet that engages with the local recess (5) formed jointly in the contact support.

6. Household refrigeration device according to claim 1, **characterised in that** a groove (11) is formed on the insertion part, which encompasses the contact support on the inner container (1).

7. Household refrigeration device according to one of claims 1 to 6, **characterised in that** the catch tappet is arranged on an elastic tongue (15, 22) that is punched from a wall (14) of the groove (11).

8. Household refrigeration device according to one of the preceding claims, **characterised in that** a wall (20) of the recess (5) that faces toward the open front side of the inner container (1) is oriented perpendicularly to the side walls (2, 3) of the inner container (1).

9. Household refrigeration device according to one of the preceding claims, **characterised in that** the insertion part is a carrier (6) for refrigerated goods.

10. Household refrigeration device according to one of claims 1 to 8, **characterised in that** the insertion part is a grill (7).

## Revendications

1. Appareil frigorifique à usage domestique comprenant un réservoir intérieur (1) qui, sur ses parois latérales (2, 3), porte des supports opposés les uns aux autres disposés à même hauteur et réalisés de manière allongée, sur lesquels s'appuie une pièce incorporée, un des supports présentant au moins localement un évidement (5) qui coopère par adhérence de forme avec un élément d'encliquetage de la pièce incorporée, **caractérisé en ce que** la pièce incorporée est munie de rainures (11) sur ses bords latéraux, **en ce que** les rainures (11) présentent des nervures (12, 13) délimitant le haut et le bas et une paroi de fond (14) reliant les nervures (12, 13), comprenant une languette (15) découpée, et **en ce que** l'extrémité libre de la languette (15) est tournée vers la paroi arrière du réservoir intérieur (1) et porte plusieurs ergots d'encliquetage (16).

2. Appareil frigorifique à usage domestique selon la revendication 1, **caractérisé en ce que** les supports sur le réservoir intérieur (1) sont formés d'une seule pièce avec celui-ci.

3. Appareil frigorifique à usage domestique selon la revendication 1 ou 2, **caractérisé en ce que** les supports sont disposés par sections sur la profondeur du réservoir intérieur (1).

4. Appareil frigorifique à usage domestique selon l'une quelconque des revendications 1 à 3, **caractérisé en ce que** les supports sont réalisés comme nervures (4) opposées les unes aux autres par paires.

5. Appareil frigorifique à usage domestique selon l'une quelconque des revendications 1 à 4, **caractérisé en ce que** l'élément d'encliquetage est réalisé comme saillie d'encliquetage élastique qui a prise dans l'évidement (5) local formé dans le support.

6. Appareil frigorifique à usage domestique selon la revendication 1, **caractérisé en ce qu'**une rainure (11) est formée sur la pièce incorporée, laquelle rainure entoure le support du réservoir intérieur (1).

7. Appareil frigorifique à usage domestique selon l'une quelconque des revendications 1 à 6, **caractérisé en ce que** la saillie d'encliquetage est disposée sur une languette (15, 22) élastique découpée à partir d'une paroi (14) de la rainure (11).

8. Appareil frigorifique à usage domestique selon l'une quelconque des revendications précédentes, **caractérisé en ce qu'**une paroi (20) de l'évidement (5), tournée vers un côté avant ouvert du réservoir intérieur (1), est orientée perpendiculairement aux parois latérales (2, 3) du réservoir intérieur (1).

9. Appareil frigorifique à usage domestique selon l'une quelconque des revendications précédentes, **caractérisé en ce que** la pièce incorporée est une clayette (6) pour produits à réfrigérer.

10. Appareil frigorifique à usage domestique selon l'une quelconque des revendications 1 à 8, **caractérisé en ce que** la pièce incorporée est une grille (7).
